# EUROPÄISCHE PATENTSCHRIFT

(11) **EP 2 229 661 B1**
(45) Veröffentlichungstag und Bekanntmachung des Hinweises auf die Patenterteilung: **26.08.2015**
(21) Anmeldenummer: 08870214.7
(22) Anmeldetag: 10.12.2008
(51) Int. Cl.: G07B 15/06

(54) **MAUTERFASSUNGSGERÄT FÜR EIN KRAFTFAHRZEUG UND VERFAHREN ZUM BETREIBEN EINES MAUTERFASSUNGSGERÄTES**
TOLL METERING DEVICE FOR A MOTOR VEHICLE AND METHOD FOR OPERATING A TOLL METERING DEVICE
APPAREIL D'ENREGISTREMENT DE PÉAGE POUR UN VÉHICULE ET PROCÉDÉ POUR FAIRE FONCTIONNER UN APPAREIL D'ENREGISTREMENT DE PÉAGE

(30) Priorität: 09.01.2008 DE 102008003667
(43) Veröffentlichungstag der Anmeldung: 22.09.2010
(73) Patentinhaber: Robert Bosch GmbH, 70442 Stuttgart (DE)
(72) Erfinder: MAY, Thomas, 38302 Wolfenbuettel (DE); WALOSSEK, Erik, 31139 Hildesheim (DE); JAKOBLEW, Sascha, 31141 Hildesheim (DE)
(86) Internationale Anmeldenummer: PCT/EP2008/067185
(87) Internationale Veröffentlichungsnummer: WO 2009/087009

(56) Entgegenhaltungen:
- EP-A- 0 780 801
- EP-A- 1 519 321
- DE-A1- 19 711 521

## Beschreibung

### Stand der Technik

Die vorliegende Erfindung betrifft ein Mauterfassungsgerät für ein Kraftfahrzeug und ein Verfahren zum Betreiben eines Mauterfassungsgerätes.

Herkömmlicherweise stellen Mauterfassungsgeräte für Kraftfahrzeuge, sogenannte On-Bord-Units (OBU), Mautdaten für die Erfassung von Straßenbenutzungsgebühren bereit. Dabei kommunizieren die Mauterfassungsgeräte zumindest teilweise mit anderen Fahrzeugen zur mobilen Mautüberprüfung und tauschen dabei Daten oder Informationen über DSRC- oder Infrarotverbindungen aus.

Die DE 197 115 21 A1 zeigt eine Vorgehensweise mit einer Steuervorrichtung in einem mobilen Objekt, welches mehrere Speicher mit unterschiedlichen Daten Lesezugriffen aufweist. Je nach Speicherbereich sind dabei unterschiedliche Lesezugriffe vorgesehen.

Auch die EP 15 19 321 A1 zeigt ein Mauterfassungsgerät für Straßenbenutzungsgebühren. Dieses Gerät weist eine Schnittstelle auf, über welche empfangene Daten mittels eines Übertragungsmoduls an einen externen Empfänger versendet werden.

### Offenbarung der Erfindung

Das erfindungsgemäße Mauterfassungsgerät mit den Merkmalen des Anspruchs 1 und das erfindungsgemäße Verfahren zum Betreiben eines Mauterfassungsgerätes mit den Merkmalen des Anspruchs 14 weisen jeweils den Vorteil auf, eine einfache und kostengünstige Möglichkeit für eine elektronische und drahtlose Bereitstellung von Mautdaten sowie von Fahrzeugbetriebsdaten zu schaffen.

Beispielsweise können dabei Polizeikontrollen stark vereinfacht werden, wenn zumindest ein Teil der Fahrzeugbetriebsdaten, welche herkömmlicherweise durch eine Sichtung schriftlicher Dokumente geprüft werden müssen, mittels der elektronischen und drahtlosen Bereitstellung der Fahrzeugbetriebsdaten durch das erfindungsgemäße Mauterfassungsgerät noch während der Fahrt geprüft werden können. Beispielsweise können auch bei einer Hauptuntersuchung oder einer Inspektion aufgefallene Mängel des Kraftfahrzeuges für spätere Wartungstermine auf dem zweiten Speichermittel des Mauterfassungsgerätes gespeichert werden. Weiter können Prüffristen und Wartungstermine auf dem zweiten Speichermittel des Mauterfassungsgerätes hinterlegt werden und die Einhaltung dieser kann durch eine Werkstatt oder auch eine Behörde, wie der Polizei, geprüft werden.

Gemäß der vorliegenden Erfindung wird ein Mauterfassungsgerät für ein Kraftfahrzeug vorgeschlagen, wie in Anspruch 1 definiert.

Des Weiteren wird ein System mit einem wie oben erläuterten Mauterfassungsgerät für ein Kraftfahrzeug und einem Kontrollgerät zur mobilen Kontrolle des Mauterfassungsgerätes vorgeschlagen, wie in Anspruch 8 definiert.

Ferner wird ein weiteres System mit einem wie oben erläuterten Mauterfassungsgerät für ein Kraftfahrzeug und einem Schreib-/Lesegerät für eine Werkstatt vorgeschlagen, wie in Anspruch 10 definiert

Weiter wird ein Verfahren zum Betreiben eines Mauterfassungsgerätes für ein Kraftfahrzeug vorgeschlagen, wie in Anspruch 11 definiert.

In den Unteransprüchen finden sich vorteilhafte Weiterbildungen und Ausgestaltungen des in Anspruch 1 angegebenen Mauterfassungsgerätes sowie des in Anspruch 11 angegebenen Verfahrens zum Betreiben eines Mauterfassungssystems.

### Ausführungsformen der Erfindung

Gemäß einer bevorzugten Weiterbildung der Erfindung sind ein erstes Schreibmittel und/oder ein zweites Schreibmittel vorgesehen. Das erste Schreibmittel ist dazu geeignet, Mautdaten in das erste Speichermittel zu schreiben. Das zweite Schreibmittel ist dazu geeignet, Fahrzeugbetriebsdaten in das zweite Speichermittel zu schreiben. Beispielsweise sind das erste Schreibmittel und/oder das zweite Schreibmittel von einer einer Werkstatt zugeordneten Einrichtung ansteuerbar, so dass von der Werkstatt Fahrzeugbetriebsdaten in das zweite Speichermittel geschrieben werden können.

Gemäß einer bevorzugten Ausgestaltung der Erfindung umfassen die Mautdaten Daten zur Fahrzeugklasse, zum Beispiel zur Schadstoffklasse und/oder zur Achsenanzahl, zum Gewicht, zum Fahrzeugkennzeichen, zum Fahrzeughalter oder Halter und/oder zu den angefallenen Gebühren oder Straßenbenutzungsgebühren.

Die Fahrzeugbetriebsdaten umfassen insbesondere Termindaten für eine Hauptuntersuchung und/oder eine Abgasuntersuchung, Wartungsfristen, insbesondere für Bremsbeläge, Motoröl und/oder Verschleißteile, Diagnosedaten, Lenkzeiten, Geschwindigkeitsdaten, Bremsvorgangsdaten, Blinkerbetätigungsdaten und/oder Beladungsdaten.

Gemäß einer weiteren bevorzugten Weiterbildung weist das Mauterfassungsgerät ein erstes kryptographisches Mittel auf. Das erste kryptographische Mittel ist dazu geeignet, zu den von dem ersten Schreibmittel bereitgestellten Mautdaten eine erste digitale Signatur zu berechnen und/oder die Mautdaten zur Bereitstellung verschlüsselter Mautdaten zu verschlüsseln. Dann kann das erste Speichermittel dazu eingerichtet werden, die Mautdaten und die erste digitale Signatur oder die verschlüsselten Mautdaten zu speichern.

Gemäß einer weiteren bevorzugten Weiterbildung weist das Mauterfassungsgerät ein zweites kryptographisches Mittel auf. Das zweite kryptographische Mittel ist dazu geeignet, zu den von dem zweiten Schreibmittel bereitgestellten Fahrzeugbetriebsdaten eine zweite digitale Signatur zu berechnen und/oder die Fahrzeugbetriebsdaten zur Bereitstellung verschlüsselter Fahrzeugbetriebsdaten zu verschlüsseln. Dann kann das zweite Speichermittel dazu eingerichtet werden, die Fahrzeugbetriebsdaten und die zweite digitale Signatur oder die verschlüsselten Fahrzeugbetriebsdaten zu speichern.

Erfindungsgemäß weist das Mauterfassungsgerät ein Prüfmittel auf. Das Prüfmittel ist dazu eingerichtet, eine von der außerhalb des Kraftfahrzeuges angeordneten Einreichung über die Datenübertragungseinrichtung empfangene Leseanforderung auf das erste Speichermittel und/oder das zweite Speichermittel zu prüfen und bei einer positiven Überprüfung das erste Speichermittel und/oder das zweite Speichermittel für ein Auslesen durch die jeweilige Einrichtung freizugeben.

Insbesondere gibt das Prüfmittel das Auslesen des ersten Speichermittels nach einem Empfangen einer vorbestimmten ersten Leseanforderung von der jeweiligen Einrichtung für die entsprechende Einrich tung frei. Analog kann das Prüfmittel das Auslesen des zweiten Speichermittels nach einem Empfangen einer vorbestimmten zweiten Leseanforderung von der jeweiligen Einrichtung für die entsprechende Einrichtung freigeben. Ebenso kann das Prüfmittel das Auslesen des ersten sowie des zweiten Speichermittels nach einem Empfangen einer vorbestimmten dritten Leseanforderung von der jeweiligen Einrichtung für die entsprechende Einrichtung freigeben.

Die jeweilige Leseanforderung kann beispielsweise aus einer Leseanforderungsnachricht, einem vorbestimmten veränderlichen Datum und einer aus der Leseanforderungsnachricht und dem veränderlichen Datum berechneten dritten digitalen Signatur ausgebildet sein. Das vorbestimmte veränderliche Datum kann beispielsweise von dem Mauterfassungsgerät vorgegeben werden oder kann dem aktuellen Datum in Tagen, Monaten und Jahren entsprechen.

Die jeweilige Leseanforderung ist erfindungsgemäß als eine Antwtort/Nachricht auf eine von dem Mauterfassungsgerät asymmetrisch verschlüsselte und an die jeweilige Einrichtung übertragene Anforderungsnachricht zum Nachweis der Leseberechtigung der entsprechenden Einrichtung ausgebildet sein. Das Mauterfassungsgerät verschlüsselt die Anforderungsnachricht mit dem öffentlichen Schlüssel der Einrichtung oder Empfangsgerätes. So ist die Einrichtung gegenüber dem Mauterfassungsgerät vorteilhafterweise authentifiziert.

Gemäß einer weiteren bevorzugten Ausgestaltung weist die Datenübertragungseinrichtung eine DSRC-Kommunikationsschnittstelle und/oder eine Infrarot-Kommunikationsschnittstelle und/oder eine WLAN-Kommunikationsschnittstelle und/oder eine Mobilfunk-Kommunikationsschnittstelle auf. Die Mobilfunk-Kommunikationsschnittstelle kann beispielsweise eine GSM-Kommunikationsschnittstelle oder eine UMTS-Kommunikationsschnittstelle sein.

Des Weiteren wird auch ein Computerprogrammprodukt vorgeschlagen, welches auf einem Mauterfassungsgerät nach der Erfindung die Durchführung eines wie oben erläuterten Verfahrens veranlasst.

### Kurze Beschreibung der Zeichnungen

Ein Ausführungsbeispiel der Erfindung ist in den Zeichnungen dargestellt und in der nachfolgenden Beschreibung näher erläutert. Es zeigen:
Figur 1 ein schematisches Blockschaltbild eines Beispiels eines Mauterfassungsgerätes;
Figur 2 ein schematisches Blockschaltbild eines zweiten Beispiels eines Mauterfassungsgerätes;
Figur 3 ein schematisches Blockschaltbild eines dritten Beispiels eines Mauterfassungsgerätes;
Figur 4 ein schematisches Blockschaltbild eines vierten Beispiels eines Mauterfassungsgerätes;
Figur 4 ein schematisches Blockschaltbild eines Ausführungsbeispiels eines Mauterfassungsgerätes gemäß der vorliegenden Erfindung;
Figur 6 ein schematisches Blockdiagramm eines Ausführungsbeispiels der Mautdaten;
Figur 7 ein schematisches Blockdiagramm eines Ausführungsbeispiels der Fahrzeugbetriebsdaten; und
Figur 8 ein schematisches Ablaufdiagramm eines Beispiels eines Verfahrens zum Betreiben eines Mauterfassungsgeräts.

### Beschreibung der Figuren

In den Figuren bezeichnen gleiche Bezugszeichen gleiche oder funktionsgleiche Bestandteile.

Die vier Beispiele des Mauterfassungsgerätes 1 gemäß der Figuren 1 bis 4 haben sämtliche Merkmale des Mauterfassungsgerätes 1 nach Figur 1 gemein, ebenso des Ausführungsbeispiels nach Figur 5.

Das Mauterfassungsgerät 1 für ein Kraftfahrzeug 2 gemäß Figur 1 hat ein erstes Speichermittel 3, ein zweites Speichermittel 4 und eine Datenübertragungseinrichtung 5. Das erste Speichermittel 3 ist dazu eingerichtet, zumindest Mautdaten M zu speichern. Das zweite Speichermittel 4 ist dazu eingerichtet, zumindest Fahrzeugbetriebsdaten F zu speichern. Die Datenübertragungseinrichtung 5 ist ferner dazu eingerichtet, die gespeicherten Mautdaten M und die gespeicherten Fahrzeugbetriebsdaten F mittels einer elektronischen, drahtlosen Datenübertragung an zumindest eine außerhalb des Kraftfahrzeuges 2 angeordnete Einrichtung 6 zu übertragen.

Die Einrichtung 6 ist beispielsweise ein Kontrollgerät 6 zur mobilen Kontrolle des Mauterfassungsgerätes 1. Das Kontrollgerät 6 kann dazu eingerichtet werden, die in dem ersten Speichermittel 3 gespei cherten Mautdaten M und die in dem zweiten Speichermittel 4 gespeicherten Fahrzeugbetriebsdaten F auszulesen. Insbesondere ist dann das Mauterfassungsgerät 1 in einem ersten Kraftfahrzeug 2 und das Kontrollgerät 6 in einem zweiten Kraftfahrzeug zur mobilen Kontrolle des ersten Kraftfahrzeuges 2 angeordnet.

Alternativ kann die Einrichtung 6 auch als ein Schreib-/Lesegerät für eine Werkstatt ausgebildet sein. Ein solches Schreib-/Lesegerät 6 ist insbesondere dazu geeignet, die gespeicherten Kraftfahrzeugbetriebsdaten F aus dem zweiten Speichermittel 4 zu lesen und/oder Kraftfahrzeugbetriebsdaten F in das zweite Speichermittel 4 zu schreiben.

Das zweite Beispiel des Mauterfassungsgerätes 1 gemäß Figur 2 unterscheidet sich von dem ersten Beispiel gemäß Figur 1 dahingehend, dass das Mauterfassungsgerät 1 ein erstes Schreibmittel 7 und ein zweites Schreibmittel 8 aufweist. Das erste Schreibmittel 7 ist dazu geeignet, Mautdaten M in das erste Speichermittel 3 zu schreiben. Das zweite Schreibmittel 8 ist dazu geeignet, Fahrzeugbetriebsdaten F in das zweite Speichermittel 4 zu schreiben. Insbesondere können das erste Schreibmittel 7 und das zweite Schreibmittel 8 derart ausgestaltet werden, dass sie von der außerhalb des Kraftfahrzeuges 2 angeordneten Einrichtung 6 ansteuerbar sind. Dies ist insbesondere dann von Vorteil, wenn Einrichtung 6 als Schreib-/Lesegerät für die Werkstatt ausgebildet ist.

Das dritte Beispiel des Mauterfassungsgerätes 1 nach Figur 3 unterscheidet sich von dem zweiten Beispiel nach Figur 2 insbesondere dahingehend, dass das Mauterfassungsgerät 1 ein erstes kryptographisches Mittel 9 und ein zweites kryptographisches Mittel 10 aufweist. Das erste kryptographische Mittel 9 ist insbesondere dazu geeignet, zu den von dem ersten Schreibmittel 7 bereitgestellten Mautdaten M eine erste digitale Signatur 1S zu berechnen. Dann kann das erste Speichermittel 3 dazu eingerichtet werden, die Mautdaten M und die erste digitale Signatur 1S zu speichern.

Das zweite kryptographische Mittel 10 ist insbesondere dazu eingerichtet, zu den von dem zweiten Schreibmittel 8 bereitgestellten Fahrzeugbetriebsdaten F eine zweite digitale Signatur 2S zu berechnen. Dann kann das zweite Speichermittel 4 dazu eingerichtet werden, die Fahrzeugbetriebsdaten F und die zweite digitale Signatur 2S zu speichern.

Das vierte Beispiel des Mauterfassungsgerätes 1 nach Figur 4 unterscheidet sich von dem dritten Beispiel nach Figur 3 in der Ausgestaltung des ersten kryptographischen Mittels 9 und des zweiten kryptographischen Mittels 10. Gemäß dem vierten Ausführungsbeispiel nach Figur 4 ist das erste kryptographische Mittel 9 insbesondere dazu geeignet, zu den von dem ersten Schreibmit tel 7 bereitgestellten Mautdaten M die erste digitale Signatur 1S zu berechnen und die Mautdaten M zur Bereitstellung verschlüsselter Mautdaten vM zu verschlüsseln. Alternativ kann das kryptographische Mittel 9 auch nur die Mautdaten M zur Bereitstellung verschlüsselter Mautdaten vM verschlüsseln. Das erste Speichermittel 3 kann dann dazu eingerichtet werden, die verschlüsselten Mautdaten vM oder die verschlüsselten Mautdaten vM und die erste digitale Signatur 1S zu speichern.

Das zweite kryptographische Mittel 10 gemäß Figur 4 kann dazu eingerichtet werden, zu den von dem zweiten Schreibmittel 8 bereitgestellten Fahrzeugbetriebsdaten F eine zweite digitale Signatur 2S zu berechnen und die Fahrzeugbetriebsdaten F zur Bereitstellung verschlüsselter Fahrzeugbetriebsdaten vF zu verschlüsseln. Alternativ kann das zweite kryptographische Mittel 10 auch nur die Fahrzeugbetriebsdaten F zur Bereitstellung verschlüsselter Fahrzeugbetriebsdaten vF verschlüsseln. Das zweite Speichermittel 4 gemäß Figur 4 kann dazu eingerichtet werden, die verschlüsselten Fahrzeugbetriebsdaten vF oder die verschlüsselten Fahrzeugbetriebsdaten vF und die zweite digitale Signatur 2S zu speichern.

Das Ausführungsbeispiel des erfindungsgemäßen Mauterfassungsgerätes 1 nach Figur 5 unterscheidet sich von dem ersten Beispiel nach Figur 1 insbesondere dahingehend, dass ein Prüfmittel 11 vorgesehen ist. Das Prüfmittel 11 kann insbesondere dazu eingerichtet werden, eine von der außerhalb des Kraftfahrzeuges 2 angeordneten Einrichtung 6 über die Datenübertragungseinrichtung 5 empfange Leseanforderung L für das erste Speichermittel 3 und/oder für das zweite Speichermittel 4 zu prüfen und bei einer positiven Überprüfung das erste Speichermittel 3 und/oder das zweite Speichermittel 4 für ein Auslesen durch die jeweilige Einrichtung 6 freizugeben. Beispielsweise kann das Prüfmittel 11 das Auslesen des ersten Speichermittels 3 nach einem Empfangen einer vorbestimmten ersten Leseanforderung L1 von der jeweiligen Einrichtung 6 für die entsprechende Einrichtung freigeben. Ferner kann das Prüfmittel 11 auch das Auslesen des zweiten Speichermittels 4 nach einem Empfangen einer vorbestimmten zweiten Leseanforderung L2 von der jeweiligen Einrichtung 6 für die entsprechende Einrichtung 6 freigeben. Ebenso kann das Prüfmittel 11 das Auslesen des ersten und des zweiten Speichermittels 3, 4 nach einem Empfangen einer vorbestimmten dritten Leseanforderung L3 von der jeweiligen Einrichtung 6 für die entsprechende Einrichtung 6 freigeben.

Die jeweilige Leseanforderung L; L1, L2, L3 kann aus einer Leseanforderungsnachricht, einem vorbestimmten veränderlichem Datum und einer aus der Leseanforderungsnachricht und dem veränderlichen Datum berechneten dritten digitalen Signatur ausgebildet sein. Die Einrichtung 6 kann auch als ein Gerät ausgebildet sein.

Die jeweilige Leseanforderung L; L1, L2, L3 ist als eine Antwort/Nachricht auf eine von dem Mauterfassungsgerät 1 asymmetrisch verschlüsselte und an die je weilige Einrichtung 6 übertragene Anforderungsnachricht zum Nachweis der Leseberechtigung der entsprechenden Einrichtung 6 ausgebildet.

Die Datenübertragungseinrichtung 5 weist vorzugsweise eine DSRC-Kommunikationsschnittstelle und/oder Infrarot-Kommunikationsschnittstelle und/oder WLAN-Kommunikationsschnittstelle und/oder eine Mobilfunk-Kommunikationsschnittstelle, insbesondere eine GSM-Kommunikationsschnittstelle oder eine UMTS-Kommunikationsschnittstelle, und/oder ein globales Navigations-Satellitensystem GNSS auf.

Figur 6 zeigt ein schematisches Blockdiagramm eines Ausführungsbeispiels der Mautdaten M. Die Mautdaten M können insbesondere Daten zur Fahrzeugklasse FK, zum Beispiel zur Schadstoffklasse SK und/oder zur Achsenanzahl AA, zum Gewicht G, zum Fahrzeugkennzeichen FZ, zum Fahrzeughalter H und/oder und zu den angefallenen Gebühren GB aufweisen.

Figur 7 zeigt ein schematisches Blockdiagramm eines Ausführungsbeispiels der Fahrzeugbetriebsdaten F. Die Fahrzeugbetriebsdaten F umfassen vorzugsweise Termindaten für eine Hauptuntersuchung HU, Termindaten für eine Abgasuntersuchung AU, Wartungsfristen WF, insbesondere für Bremsbeläge, Motoröl und/oder Verschleißteile, Diagnosedaten DD, Lenkzeiten LZ, Geschwindigkeitsdaten GD, Bremsvorgangsdaten BD, Blinkerbetätigungsdaten BBD und Beladungsdaten BL.

Figur 8 zeigt ein schematisches Ablaufdiagramm eines Beispiels eines Verfahrens zum Betreiben eines Mautdatenerfassungsgerätes 1.

Nachfolgend wird das erfindungsgemäße Verfahren anhand des Blockschaltbildes in Figur 8 unter Verweis auf das schematische Blockschaltbild gemäß Figur 1 beschrieben. Das Ausführungsbeispiel des Verfahrens gemäß Figur 8 weist folgende Verfahrensschritte S1 bis S3 auf:

### Verfahrensschritt S1

Das Mauterfassungsgerät 1 wird mit einem ersten Speichermittel 3 ausgestattet, welches dazu geeignet ist, zumindest Mautdaten M zu speichern.

### Verfahrensschritt S2:

Das Mauterfassungsgerät (1) wird mit einem zweiten Speichermittel (4) ausgestattet, welches dazu geeignet ist, zumindest Fahrzeugbetriebsdaten (F) zu speichern.

### Verfahrensschritt S3:

Die gespeicherten Mautdaten M und die gespeicherten Fahrzeugbetriebsdaten F werden an zumindest eine außerhalb des Kraftfahrzeuges angeordnete Einrichtung 6 mittels einer elektronischen, drahtlosen Datenübertragung übertragen. Beispielsweise können die Mautdaten M an eine erste Einrichtung 6 und die Fahrzeugbetriebsdaten F an eine zweite Einrichtung 6 übertragen werden.

Obwohl die vorliegende Erfindung vorstehend anhand der bevorzugten Ausführungsbeispiele beschrieben wurde, ist sie hierauf nicht beschränkt, sondern durch die Ansprüche definiert.

Beispielsweise ist es denkbar, die verschiedenen Ausgestaltungen des Mauterfassungsgeräts 1 nach den Figuren 1 bis 5 untereinander zu kombinieren. Beispielsweise kann dabei das dritte Beispiel gemäß Figur 3 mit den beiden kryptographischen Mitteln 9 und 10 auch mit einem Prüfmittel 11 gemäß dem Ausführungsbespiel nach Figur 5 ausgestattet werden.

## Patentansprüche

1. Mauterfassungsgerät (1) für ein Kraftfahrzeug (2), mit
a.) einem ersten Speichermittel (3), welches dazu eingerichtet ist, zumindest Mautdaten (M) zu speichern,
b.) einem zweiten Speichermittel (4), welches dazu eingerichtet ist, zumindest Fahrzeugbetriebsdaten (F) zu speichern, und
c.)einer Datenübertragungseinrichtung (5), welche zur drahtlosen, elektronischen Übertragung der gespeicherten Mautdaten (M) und der gespeicherten Fahrzeugbetriebsdaten (F) an zumindest eine außerhalb des Kraftfahrzeugs (2) angeordnete Einrichtung (6) geeignet ist,
wobei ein Prüfmittel (11) vorgesehen ist, welches dazu eingerichtet ist, eine von der außerhalb des Kraftfahrzeugs angeordneten Einrichtung (6) über die Datenübertragungseinrichtung (5) empfangene Leseanforderung (L) auf das erste Speichermittel (3) und/oder das zweite Speichermittel (4) zu prüfen und bei einer positiven Überprüfung das erste Speichermittel (3) und/oder das zweite Speichermittel (4) für ein Auslesen durch die jeweilige Einrichtung (6) freizugeben, wobei das Prüfmittel (11) eingerichtet ist, das Auslesen des ersten Speichermittels (3) nach einem Empfangen einer vorbestimmten ersten Leseanforderung (L1) von der jeweiligen Einrichtung (6), das Auslesen des zweiten Speichermittels (4) nach einem Empfangen einer vorbestimmten zweiten Leseanforderung (L2) von der jeweiligen Einrichtung (6) und/oder das Auslesen des ersten und zweiten Speichermittels (3, 4) nach einem Empfangen einer vorbestimmten dritten Leseanforderung (L3) von der jeweiligen Einrichtung (6) für die entsprechende Einrichtung (6) freizugeben;
**dadurch gekennzeichnet, dass**
die jeweilige Leseanforderung (L; L1, L2, L3) als eine Antwort-Nachricht auf eine von dem Mauterfassungsgerät (1) mit dem öffentlichen Schlüssel der jeweiligen Einrichtung (6) asymmetrisch verschlüsselte und an die jeweilige Einrichtung (6) übertragene Anforderungsnachricht zum Nachweis der Leseberechtigung der entsprechenden Einrichtung (6) ausgebildet ist.

2. Mauterfassungsgerät nach Anspruch 1,
**dadurch gekennzeichnet,**
**dass** ein erstes Schreibmittel (7) und/oder ein zweites Schreibmittel (8) vorgesehen sind,
wobei das erste Schreibmittel (7) dazu geeignet ist, Mautdaten (M) in das erste Speichermittel (3) zu schreiben, und/oder
wobei das zweite Schreibmittel (8) dazu geeignet ist, Fahrzeugbetriebsdaten (F) in das zweite Speichermittel (4) zu schreiben.

3. Mauterfassungsgerät nach Anspruch 1 oder 2,
**dadurch gekennzeichnet,**
**dass** die Mautdaten (M) Daten zur Fahrzeugklasse (FK), z.B. zur Schadstoffklasse (SK) und/oder zur Achsenanzahl (AA), zum Gewicht (G), zum Fahrzeugkennzeichen (FZ), zum Fahrzeughalter (H) und/oder zu den angefallenen Gebühren (GB) umfassen und/oder
**dass** die Fahrzeugbetriebsdaten (F) Termindaten für eine Hauptuntersuchung (HU) und/oder eine Abgasuntersuchung (AU), Wartungsfristen (WF), insbesondere für Bremsbeläge, Motoröl und/oder Verschleißteile, Diagnosedaten (DD), Lenkzeiten (LZ), Geschwindigkeitsdaten (GD), Bremsvorgangsdaten (BD), Blinkerbetätigungsdaten (BBD) und/oder Beladungsdaten (BL) umfassen.

4. Mauterfassungsgerät nach einem der Ansprüche 2, 3 oder 4,
**dadurch gekennzeichnet,**
**dass** ein erstes kryptographisches Mittel (9) vorgesehen ist, welches dazu geeignet ist, zu den von dem ersten Schreibmittel (7) bereitgestellten Mautdaten (M) eine erste digitale Signatur (15) zu berechnen und/oder die Mautdaten (M) zur Bereitstellung verschlüsselter Mautdaten (vM) zu verschlüsseln,
wobei das erste Speichermittel (3) dazu eingerichtet ist, die Mautdaten (M) und die erste digitale Signatur (1S) oder die verschlüsselten Mautdaten (vM) oder die verschlüsselten Mautdaten (vM) und die erste digitale Signatur (1S) zu speichern.

5. Mauterfassungsgerät nach einem der Ansprüche 2, 3 oder 4,
**dadurch gekennzeichnet,**
**dass** ein zweites kryptographisches Mittel (10) vorgesehen ist, welches dazu geeignet ist, zu den von dem zweiten Schreibmittel (8) bereitgestellten Fahrzeugbetriebsdaten (F) eine zweite digitale Signatur (2S) zu berechnen und/oder die Fahrzeugbetriebsdaten (F) zur Bereitstellung verschlüsselter Fahrzeugbetriebsdaten (vF) zu verschlüsseln,
wobei das zweite Speichermittel (4) dazu eingerichtet ist, die Fahrzeugbetriebsdaten (F) und die zweite digitale Signatur (2S) oder die verschlüsselten Fahrzeugbetriebsdaten (vF) oder die verschlüsselten Fahrzeugbetriebsdaten (vF) und die zweite digitale Signatur (2S) zu speichern.

6. Mauterfassungsgerät nach Anspruch 1,
**dadurch gekennzeichnet,**
**dass** die jeweilige Leseanforderung (L; L1, L2, L3) aus einer Leseanforderungsnachricht, einem vorbestimmten veränderlichen Datum und einer aus der Leseanforderungsnachricht und dem veränderlichen Datum berechneten dritten digitalen Signatur ausgebildet ist.

7. Mauterfassungsgerät nach Anspruch 1 oder einem der Ansprüche 2 bis 6, **dadurch gekennzeichnet,**
**dass** die Datenübertragungseinrichtung (5) eine DSRC-Kommunikationsschnittstelle und/oder eine Infrarot-Kommunikationsschnittstelle und/oder eine WLAN-Kommunikationsschnittstelle und/oder eine Mobilfunk-Kommunikationsschnittstelle, insbesondere eine GSM-Kommunikationsschnittstelle oder eine UMTS-Kommunikationsschnittstelle, und/oder ein globales Navigations-Satellitensystem aufweist.

8. System mit:
a) einem Mauterfassungsgerät (1) für ein Kraftfahrzeug nach einem der Ansprüche 1 bis 7; und
b) einem Kontrollgerät (6) zur mobilen Kontrolle des Mauterfassungsgerätes (1), wobei das Kontrollgerät (6) als eine außerhalb des Kraftfahrzeugs (2) angeordnete Einrichtung (6) dazu geeignet ist, die in dem ersten Speichermittel (3) gespeicherten Mautdaten (M) und die in dem zweiten Speichermittel (4) gespeicherten Fahrzeugbetriebsdaten (F) auszulesen.

9. System nach Anspruch 8,
**dadurch gekennzeichnet,**
**dass** das Mauterfassungsgerät (1) in einem ersten Kraftfahrzeug (2) und das Kontrollgerät (6) in einem zweiten Kraftfahrzeug zur mobilen Kontrolle des ersten Kraftfahrzeuges (2) angeordnet ist.

10. System mit:
a) einem Mauterfassungsgerät (1) für ein Kraftfahrzeug (2) nach einem der Ansprüche 1 bis 8; und
b) einem Schreib-/Lesegerät (6) für eine Werkstatt, welches als eine außerhalb des Kraftfahrzeugs (2) angeordnete Einrichtung (6) dazu geeignet ist, die gespeicherten Kraftfahrzeugsbetriebsdaten (F) aus dem zweiten Speichermittel (4) zu lesen und/oder Kraftfahrzeugsbetriebsdaten (F) in das zweite Speichermittel (4) zu schreiben.

11. Verfahren zum Betrieben eines Mauterfassungsgeräts (1) für ein Kraftfahrzeug (2) mit den Schritten:
a.) Ausstatten des Mauterfassungsgeräts (2) mit einem ersten Speichermittel (3), welches dazu eingerichtet ist, zumindest Mautdaten (M) zu speichern,
b.) Ausstatten des Mauterfassungsgeräts (2) mit einem zweiten Speichermittel (4), welches dazu eingerichtet ist, zumindest Fahrzeugbetriebsdaten (F) zu speichern, und c.) Übertragen der gespeicherten Mautdaten (M) und der gespeicherten Fahrzeugbetriebsdaten (F) mittels einer elektronischen, drahtlosen Datenübertragung an zumindest ein außerhalb des Kraftfahrzeugs (2) angeordnete Einrichtung (6), wobei eine von der außerhalb des Kraftfahrzeugs angeordneten Einrichtung (6) über die Datenübertragungseinrichtung (5) empfangene Leseanforderungen (L) mittels eines Prüfmittels (11) auf das erste Speichermittel (3) und/oder das zweite Speichermittel (4) geprüft wird und bei einer positiven Überprüfung das erste Speichermittel (3) und/oder das zweite Speichermittel (4) für ein Auslesen durch die jeweiligen Einrichtung (6) freigegeben wird, dass das Auslesen des ersten Speichermittels (3) nach einem Empfangen einer vorbestimmten ersten Leseanforderung (L1) von der jeweiligen Einrichtung (6), das Auslesen des zweiten Speichermittels (4) nach einem Empfangen einer vorbestimmten zweiten Leseanforderung (L2) von der jeweiligen Einrichtung (6) und/oder das Auslesen des ersten und zweiten Speichermittels (3, 4) nach einem Empfangen einer vorbestimmten dritten Leseanforderung (L3) von der jeweiligen Einrichtung (6) für die entsprechenden Einrichtung (6) mittels es Prüfmittels (11) freigegeben wird;
**dadurch gekennzeichnet, dass**
die jeweilige Leseanforderung (L; L1, L2, L3) als eine Antwort-Nachricht auf eine von dem Mauterfassungsgerät (1) mit dem öffentlichen Schlüssel der jeweiligen Einrichtung (6) asymmetrisch verschlüsselte und an die jeweilige Einrichtung (6) übertragene Anforderungsnachricht zum Nachweis der Leseberechtigung der entsprechenden Einrichtung (6) ausgebildet ist.

12. Computerprogrammprodukt, welches auf einem Mauterfassungsgerät nach Anspruch 1 die Durchführung eines Verfahrens nach Anspruch 11 veranlasst.

## Claims

1. Toll metering device (1) for a motor vehicle (2), having
a) a first storage means (3) which is arranged to store at least toll data (M),
b) a second storage means (4) which is arranged to store at least vehicle operating data (F), and
c) a data transmission device (5) which is suitable for the wireless electronic transmission of the stored toll data (M) and the stored vehicle operating data (F) to at least one facility (6) arranged outside the motor vehicle (2),
a test instrument (11) being provided which is arranged for testing a read request (L) received by the facility (6) arranged outside the motor vehicle via the data transmission device (5) for the first storage means (3) and/or the second storage means (4) and, in the case of a positive check, to release the first storage means (3) and/or the second storage means (4) for a readout by the respective facility (6), the test instrument (11) being arranged to release the read out of the first storage means (3) after receiving a predetermined first read request (L1) from the respective facility (6), the read out of the second storage means (4) after receiving a predetermined second read request (L2) from the respective facility (6) and/or the read out of the first and the second storage means (3, 4) after receiving a predetermined third read request (L3) from the respective facility (6) for the corresponding facility (6);
**characterized in that**
the respective read request (L; L1, L2, L3) is formed as a response message to a request message asymmetrically encrypted by the toll metering device (1) with the public key of the respective facility (6) and transmitted to the respective facility (6) for verifying the read authorization of the corresponding facility (6).

2. Toll metering device according to Claim 1,
**characterized in that**
a first writing implement (7) and/or a second writing implement (8) are provided,
the first writing implement (7) being suitable for writing toll data (M) into the first storage means (3) and/or
the second writing implement (8) being suitable for writing vehicle operating data (F) into the second storage means (4).

3. Toll metering device according to Claim 1 or 2,
**characterized in that**
the toll data (M) comprise data on the vehicle class (FK), e.g. on the pollutant class (SK) and/or the number of axles (AA), on the weight (G), on the vehicle licence number (FZ), on the vehicle owner (H) and/or on the expenses accrued (GD) and/or
**in that** the vehicle operating data (F) comprise data on due dates for a main examination (HU) and/or a waste gas examination (AU), maintenance time (WF), particularly for brake linings, engine oil and/or wearing parts, diagnostic data (DD), steering times (LZ), speed data (GD), braking process data (BD), turnsignal actuating data (BBD) and/or loading data (BL).

4. Toll metering device according to one of Claims 2, 3 or 4,
**characterized in that**
a first cryptographic means (9) is provided which is suitable for calculating a first digital signature (1S) for the toll data (M) provided by the first writing implement (7) and/or encrypting the toll data (M) for providing encrypted toll data (vM),
the first storage means (3) being arranged for storing the toll data (M) and the first digital signature (1S) or the encrypted toll data (vM) or the encrypted toll data (vM) and the first digital signature (1S).

5. Toll metering device according to one of Claims 2, 3 or 4,
**characterized in that** a second cryptographic means (10) is provided which is suitable for calculating a second digital signature (2S) for the vehicle operating data (F) provided by the second writing implement (8) and/or encrypting the vehicle operating data (F) for providing encrypted vehicle operating data (vF),
the second storage means (4) being arranged for storing the vehicle operating data (F) and the second digital signature (2S) or the encrypted vehicle operating data (vF) or the encrypted vehicle operating data (vF) and the second digital signature (2S).

6. Toll metering device according to Claim 1,
**characterized in that**
the respective read request (L; L1, L2, L3) is formed from a read request message, a predetermined variable date and a third digital signature calculated from the read request message and the variable data.

7. Toll metering device according to Claim 1 or one of Claims 2 to 6,
**characterized in that** the data transmission device (5) has a DSRC communication interface and/or an infrared communication interface and/or a WLAN communication interface and/or a mobile radio communication interface, particularly in a GSM communication interface or a UMTS communication interface and/or a global navigation satellite system.

8. System having:
a) a toll metering device (1) for a motor vehicle according to one of Claims 1 to 7; and
b) a control device (6) for the mobile control of the toll metering device (1), the control device (6), as a facility (6) arranged outside the motor vehicle (2), being suitable for reading out the toll data (M) stored in the first storage means (3) and the vehicle operating data (F) stored in the second storage means (4).

9. System according to Claim 8, **characterized in that** the toll metering device (1) is arranged in a first motor vehicle (2) and the control device (6) is arranged in a second motor vehicle for the mobile control of the first motor vehicle (2).

10. System having:
a) a toll metering device (1) for a motor vehicle (2) according to one of Claims 1 to 8; and
b) a read/write device (6) for a workshop which, as a facility (6) arranged outside the motor vehicle (2), is suitable for reading the stored motor vehicle operating data (F) out of the second storage means (4) and/or writing motor vehicle operating data (F) into the second storage means (4).

11. Method for operating a toll metering device (1) for a motor vehicle (2), comprising the steps:
a) equipping the toll metering device (1) with a first storage means (3) which is suitable for storing at least toll data (M),
b) equipping the toll metering device (1) with a second storage means (4) which is arranged for storing at least vehicle operating data (F), and
c) transmitting the stored toll data (M) and the stored vehicle operating data (F) by means of an electronic wireless data transmission to at least one facility (6) arranged outside the motor vehicle (2),
a read request (L) received by the facility (6) arranged outside the motor vehicle via the data transmission device (5) being tested by means of a test instrument (11) for the first storage means (3) and/or the second storage means (4) and, in the case of a positive check, the first storage means (3) and/or the second storage means (4) being released for a read out by the respective facility (6), the read out of the first storage means (3), after receiving a predetermined first read request (L1) from the respective facility (6), the read out of the second storage means (4) after receiving a predetermined second read request (L2) from the respective facility (6) and/or the read out of the first and second storage means (3, 4) after receiving a predetermined third read request (L3) from the respective facility (6) being released for the corresponding facility (6) by means of the test instrument (11);
**characterized in that**
the respective read request (L; L1, L2, L3) is formed as a response message to a request message asymmetrically encrypted by the toll metering device (1) with the public key of the respective facility (6) and transmitted to the respective facility (6) for verification of the read authorization of the corresponding facility (6).

12. Computer programme product which initiates the performance of a method according to Claim 11 on a toll metering device according to Claim 1.

## Revendications

1. Appareil d'enregistrement de péage (1) pour un véhicule automobile (2) avec
a) un premier moyen de mémorisation (3), lequel est agencé prévu pour mémoriser au moins des données de péage (M),
b) un deuxième moyen de mémorisation (4), lequel est prévu pour mémoriser au moins des données de fonctionnement de véhicule (F), et
c) un dispositif de transmission de données (5), lequel est adapté pour la transmission électronique sans fil des données de péage (M) mémorisées et des données de fonctionnement de véhicule (F) mémorisées à au moins un dispositif (6) disposé en dehors du véhicule automobile (2),
un moyen de contrôle (11) étant prévu, lequel est prévu pour contrôler sur le premier moyen de mémorisation (3) et/ou le deuxième moyen de mémorisation (4) une demande de lecture (L) reçue par le biais du dispositif de transmission de données (5) et venant du dispositif (6) disposé en dehors du véhicule et valider en cas d'un contrôle positif le premier moyen de mémorisation (3) et/ou le deuxième moyen de mémorisation (4) pour une lecture par le dispositif (6) respectif, le moyen de contrôle (11) étant prévu pour valider la lecture du premier moyen de mémorisation (3) après une réception d'une première demande de lecture (L1) préalablement définie venant du dispositif (6) respectif, la lecture du deuxième moyen de mémorisation (4) après une réception d'une deuxième demande de lecture (L2) préalablement définie venant du dispositif (6) respectif et/ou la lecture du premier et du deuxième moyen de mémorisation (3, 4) après une réception d'une troisième demande de lecture (L3) préalablement définie venant du dispositif (6) respectif pour le dispositif (6) correspondant, **caractérisé en ce que** la demande de lecture respective (L ; L1, L2, L3) est constituée comme une information de réponse à une information de demande codée de façon asymétrique avec le code public du dispositif respectif (6) par l'appareil d'enregistrement de péage (1) et transmise au dispositif (6) respectif pour prouver l'autorisation de lecture du dispositif (6) correspondant.

2. Appareil d'enregistrement de péage selon la revendication 1, **caractérisé en ce qu'**un premier moyen d'écriture (7) et/ou un deuxième moyen d'écriture (8) sont prévus, le premier moyen d'écriture (7) étant adapté pour écrire des données de péage (M) dans le premier moyen de mémorisation (3), et/ou
le deuxième moyen d'écriture (8) étant adapté pour écrire des données de fonctionnement de véhicule (F) dans le deuxième moyen de mémorisation (4).

3. Appareil d'enregistrement de péage selon la revendication 1 ou 2, **caractérisé en ce que** les données de péage (M) comprennent des données relatives à la catégorie de véhicule (FK), par ex.
à la catégorie de produits polluants (SK), et/ou au nombre d'essieux (AA), au poids (G), à l'immatriculation du véhicule (FZ), au détenteur du véhicule (H) et/ou aux taxes dues (GB), et/ou en ce que les données de fonctionnement de véhicule (F) comprennent des données de délai pour une inspection générale (HU) et/ou un contrôle des gaz d'échappement (AU), des délais d'entretien (WF), en particulier pour les garnitures de freins, l'huile de moteur et/ou les pièces d'usure, des données de diagnostic (DD), des temps de conduite (LZ), des données de vitesse (GD), des données de freinage (BD), des données relatives au fonctionnement des clignotants (BBD) et/ou des données de charge (BL).

4. Appareil d'enregistrement de péage selon l'une quelconque des revendications 2, 3 ou 4 **caractérisé en ce qu'**un premier moyen cryptographique (9) est prévu, lequel est adapté pour calculer une première signature numérique (1S) pour les données de péage (M) fournies par le premier moyen d'écriture (7) et/ou coder les données de péage (M) pour fournir des données de péage codées (vM),
le premier moyen de mémorisation (3) étant agencé pour mémoriser les données de péage (M) et la première signature numérique (1S) ou les données de péage codées (vM) ou les données de péage codées (vM) et la première signature numérique (1S).

5. Appareil d'enregistrement de péage selon l'une quelconque des revendications 2, 3 ou 4, **caractérisé en ce qu'**un deuxième moyen cryptographique (10) est prévu, lequel est adapté pour calculer une deuxième signature numérique (2S) pour les données de fonctionnement de véhicule (F) fournies par le deuxième moyen d'écriture (8) et/ou coder les données de fonctionnement de véhicule (F) pour fournir des données de fonctionnement de véhicule (vF) codées, le deuxième moyen de mémorisation (4) étant prévu pour mémoriser les données de fonctionnement de véhicule (F) et la deuxième signature numérique (2S) ou les données de fonctionnement de véhicule codées (vF) ou les données de fonctionnement de véhicule codées (vF) et la deuxième signature numérique (2S).

6. Appareil d'enregistrement de péage selon la revendication 1, **caractérisé en ce que** la demande de lecture respective (L ; L1, L2, L3) est constituée d'une information de demande de lecture, d'une date modifiable préalablement définie et d'une troisième signature numérique calculée à partir de l'information de demande de lecture et de la date modifiable.

7. Appareil d'enregistrement de péage selon la revendication 1 ou l'une quelconque des revendications 2 à 6, **caractérisé en ce que** le dispositif de transmission de données (5) comporte une interface de communications dédiées à courte portée (DSRC) et/ou une interface de communication infrarouge et/ou une interface de communication de réseau local sans fil (WLAN) et/ou une interface de communication de téléphonie mobile, en particulier une interface de communication Groupes Mobiles (GSM) ou une interface de communication d'un système universel de télécommunication avec les mobiles (UMTS), et/ou un système satellitaire de navigation mondial.

8. Système avec
a) un appareil d'enregistrement de péage (1) pour un véhicule automobile selon l'une quelconque des revendications 1 à 7, et
b) un appareil de contrôle (6) pour le contrôle mobile de l'appareil d'enregistrement de péage (1), l'appareil de contrôle (6) étant prévu en tant que dispositif (6) disposé en dehors du véhicule automobile (2) pour lire les données de péage (M) mémorisées dans le premier moyen de mémorisation (3) et les données de fonctionnement de véhicule (F) mémorisées dans le deuxième moyen de mémorisation (4).

9. Système selon la revendication 8, **caractérisé en ce que** l'appareil d'enregistrement de péage (1) est disposé dans un premier véhicule automobile (2) et l'appareil de contrôle (6) dans un deuxième véhicule automobile pour le contrôle mobile du premier véhicule automobile (2).

10. Système avec
a) un appareil d'enregistrement de péage (1) pour un véhicule automobile (2) selon l'une quelconque des revendications 1 à 8, et
b) un appareil d'écriture/de lecture (6) pour une installation qui est prévu en tant que dispositif (6) disposé en dehors du véhicule automobile (2) pour lire les données de fonctionnement de véhicule mémorisées (F) du deuxième moyen de mémorisation (4) et/ou écrire des données de fonctionnement de véhicule (F) dans le deuxième moyen de mémorisation (4).

11. Procédé pour faire fonctionner un appareil d'enregistrement de péage (1) pour un véhicule automobile (2) avec les étapes suivantes :
a) équipement de l'appareil d'enregistrement de péage (1) avec un premier moyen de mémorisation (3), lequel est prévu pour mémoriser au moins des données de péage (M),
b) équipement de l'appareil d'enregistrement de péage (1) avec un deuxième moyen de mémorisation (4), lequel est prévu pour mémoriser au moins des données de fonctionnement de véhicule (F), et
c) transmission des données de péage mémorisées (M) et des données de fonctionnement de véhicule mémorisées (F) au moyen d'une transmission de données électronique sans fil à au moins un dispositif (6) disposé en dehors du véhicule automobile (2), une demande de lecture (L) reçue par le biais du dispositif de transmission de données (5) venant du dispositif (6) disposé en dehors du véhicule étant contrôlée au moyen d'un moyen de contrôle (11) sur le premier moyen de mémorisation (3) et/ou le deuxième moyen de mémorisation (4) et en cas d'un contrôle positif le premier moyen de mémorisation (3) et/ou le deuxième moyen de mémorisation (4) étant validés pour une lecture par le dispositif (6) respectif, la lecture du premier moyen de mémorisation (3) après une réception d'une première demande de lecture (L1) préalablement définie venant du dispositif (6) respectif, la lecture du deuxième moyen de mémorisation (4) après une réception d'une deuxième demande de lecture (L2) préalablement définie du dispositif (6) respectif et/ou la lecture du premier et du deuxième moyen de mémorisation (3, 4) après une réception d'une troisième demande de lecture (L3) préalablement définie venant du dispositif (6) respectif étant validées pour le dispositif (6) correspondant au moyen du moyen de contrôle (11), **caractérisé en ce que** la demande de lecture respective (L ; L1, L2, L3) est constituée comme une information de réponse à une information de demande codée de façon asymétrique par l'appareil d'enregistrement de péage (1) avec le code public du dispositif respectif (6) et transmise au dispositif (6) respectif pour prouver l'autorisation de lecture du dispositif (6) correspondant.

12. Produit de programme informatique, lequel entraîne l'exécution d'un procédé selon la revendication 11 sur un appareil d'enregistrement de péage selon la revendication 1.
